# FASCICULE DE BREVET EUROPEEN

(11) **EP 0 907 945 B1**
(45) Date de publication et mention de la délivrance du brevet: **04.09.2002**
(21) Numéro de dépôt: 97930576.0
(22) Date de dépôt: 24.06.1997
(51) Int. Cl.: G09G 3/28

(54) **PROCEDE D'ACTIVATION DES CELLULES D'UN ECRAN DE VISUALISATION D'IMAGE, ET DISPOSITIF DE VISUALISATION D'IMAGE METTANT EN OEUVRE LE PROCEDE**
VERFAHREN ZUM AKTIVIEREN VON BILDSCHIRMZELLEN UND ANZEIGEGERÄT ZUR DURCHFÜHRUNG DIESES VERFAHRENS
METHOD FOR ACTIVATING THE CELLS OF AN IMAGE DISPLAYING SCREEN, AND IMAGE DISPLAYING DEVICE USING SAME

(30) Priorité: 28.06.1996 FR 9608079
(43) Date de publication de la demande: 14.04.1999
(73) Titulaire: Thales, 75008 Paris (FR)
(72) Inventeur: ZORZAN, Philippe Thomson-CSF S.C.P.I., F-94117 Arcueil Cedex (FR); DUNAND, André Thomson-CSF S.C.P.I., F-94117 Arcueil Cedex (FR)
(74) Mandataire: Simonnet, Christine
(86) Numéro de dépôt international: FR9701123
(87) Numéro de publication internationale: WO98000826

(56) Documents cités:
- EP-A- 0 704 834
- US-A- 5 438 290

## Description

La présente invention concerne un procédé pour activer des cellules formant les points élémentaires d'image d'un écran de visualisation d'image. Elle s'applique avantageusement dans les cas où l'activation des cellules exige la fourniture d'un courant de faible durée et d'intensité élevée. L'invention concerne aussi un dispositif de visualisation d'image utilisant ce procédé.

L'activation des cellules d'un écran de visualisation exige la fourniture- d'un courant d'intensité d'autant plus élevée, que le nombre des cellules à activer simultanément est grand.

Ces conditions se retrouvent dans différents types d'écran de visualisations auxquels peut donc s'appliquer l'invention, notamment les panneaux à plasma, les écrans à diodes électroluminescentes, les écrans à cristaux liquides, ou encore les écrans du type dont les cellules élémentaires utilisent un phénomène dit "d'effet de pointe" pour produire chacune un faisceau d'électrons. Il est à noter que la simultanéité d'actionnement des cellules est plus affirmée dans les écrans qui mettent en oeuvre un effet appelé "effet mémoire".

En prenant pour exemple les écrans de panneaux à plasma dont l'activation des cellules réclame un courant important, et plus particulièrement les panneaux à plasma (appelés en abrégé "PAP") du type alternatif qui tous mettent en oeuvre "l'effet mémoire", il existe différents types de PAP alternatifs : par exemple ceux qui utilisent seulement deux électrodes croisées pour définir une cellule, comme décrit dans le brevet français FR 2 417 848 ; ou encore les PAP alternatifs du type dit "à entretien coplanaire", connus notamment pour le document de brevet européen EP-A-0135 382, dans lesquels chaque cellule est définie au croisement d'une paire d'électrodes dites "d'entretien", avec une ou plusieurs autres électrodes utilisées plus particulièrement pour l'adressage des cellules.

Le fonctionnement d'un PAP alternatif est expliqué ci-après en référence à la figure 1. Pour simplifier les explications, le schéma montré à la figure 1 est celui d'un PAP à deux électrodes croisées pour définir une cellule.

Le PAP comporte un réseau d'électrodes Y1 à Y4 appelées "électrodes lignes", croisé avec un second réseau d'électrodes X1 à X4 appelées électrodes colonnes. A chaque intersection d'électrodes ligne et colonne correspond une cellule C1 à C16. Ces cellules sont ainsi disposées suivant des lignes L1 à L4 et des colonnes.

Dans l'exemple de la figure 1, seulement 4 électrodes lignes Y1 à Y4 et 4 électrodes colonnes X1 à X4 sont représentées, qui définissent 16 cellules C1 à C16 servant à former l'écran 1 d'affichage du PAP, mais en pratique, un PAP alternatif peut comporter 1 000 ou plus électrodes lignes et autant d'électrodes colonne, servant à définir 1 million ou plus de cellules.

Chaque électrode ligne Y1 à Y4 est reliée à un étage de sortie SY1 à SY4 d'un dispositif de commande ligne 2, et chaque électrode colonne X1 à X4 est reliée à un étage de sortie SX1 à SX4 d'un dispositif de commande colonne 3. Les fonctionnements de ces deux dispositifs de commande 2, 3 sont contrôlés par un dispositif de gestion d'image 4.

Le dispositif de commande ligne 2, comporte un générateur dit "d'entretien" 5, chargé de produire des signaux d'activation des cellules appelés "signaux d'entretien" SE. Le générateur d'entretien 5 délivre les signaux d'entretien SE par un circuit de sortie 6, qui lui-même les distribue à chaque étage de sortie SY1 à SY4, pour que ces signaux SE soient appliqués simultanément à toutes les électrodes ligne Y1 à Y4.

Il est à noter que l'on a fait figurer en traits pointillés à la sortie du générateur d'entretien 5, une capacité c PAP qui symbolise une capacité dite globale que présentent tous les PAP.

Dans un PAP, la cellule élémentaire ne connaît que deux états :
l'état dit "allumé" ou "inscrit" et l'état dit "éteint" ou "effacé". Dans l'état "allumé" elle peut produite une décharge électrique qui elle-même produit de la lumière ; dans l'état dit "éteint" il n'y a pas de décharge produite, et donc pas de lumière émise. Les PAP alternatifs ont en commun de bénéficier naturellement, de pas leur technologie, de l'''effet mémoire" cité plus haut. On entend par "effet mémoire", l'effet qui permet à des cellules ayant deux états stables, de conserver l'un ou l'autre de ces états après que le signal ayant commandé cet état ait disparu.

Dans les PAP alternatifs, I'''effet mémoire" est utilisé à l'aide des signaux d'entretien SE, pour activer les cellules C1 à C16 qui sont à l'état "allumé", c'est-à-dire provoquer dans ces cellules des décharges et donc des émissions de lumière, sans modifier leur état "allumé", ni modifier l'état des cellules qui sont à l'état "éteint".

Il est à noter que les cellules C1 à C16 sont mises dans l'état "allumé" ou dans l'état "éteint" en fonction de l'image qui est à réaliser, par des opérations d'adressage effectuées le plus souvent ligne par ligne. A cet effet, le dispositif de commande de ligne 2 comporte généralement des éléments (non représentés) qui coopèrent avec les étages de sortie ligne SY1 à SY4 pour, lors de l'adressage d'une ligne L1 à L4 donnée, superposer aux signaux d'entretien SE des signaux propres à l'adressage, et cela uniquement pour l'électrode ligne Y1 à Y4 qui correspond à la ligne L1 à L4 adressée.

La figure 2a représente les signaux d'entretien SE, et la figure 2b illustre la relation de phase, entre les appels de courant débités par le dispositif de commande ligne 2 et les signaux d'entretien SE.

Les signaux d'entretien SE sont constitués par des créneaux de tension se succédant avec une période P de l'ordre par exemple de 8 à 10 microsecondes.

Ces créneaux sont établis de part et d'autre d'un potentiel de référence Vo qui est la masse par exemple. Ils varient entre un potentiel négatif V1, où ils présentent un palier dit négatif p-, et un potentiel positif V2 où ils présentent un palier contraire au précédent dit positif p+. Ces potentiels positif et négatif V2, V1 ont par exemple chacun une valeur de 150 volts par rapport au potentiel de référence Vo.

Le potentiel de référence Vo est appliqué aux électrodes colonnes X1 à X4, de telle façon que les signaux d'entretien SE développent aux bornes des cellules C1 à C16 des tensions alternativement positives et négatives, de 150 volts dans l'exemple, qui chacune engendrent une décharge dans les cellules qui sont à l'état "allumé".

Ces décharges dans les cellules C1 à C16 interviennent un peu après chaque transition négative ou positive Tn, Tp de la tension des signaux d'entretien, de l'ordre par exemple de quelques centaines de nanosecondes après l'établissement des paliers positifs et négatifs. A chacune de ces décharges dans les cellules correspond un appel de courant dit "courant de décharge" ID qui est fourni par le dispositif de commande ligne 2. On voit à la figure 2b qu'en effet le courant de décharge ID s'établit après chaque début de palier positif et négatif. Bien entendu le courant de décharge ID change de sens suivant qu'il est établi à partir d'un palier positif p+ ou d'un palier négatif p-.

On observe aussi l'existence d'un autre appel de courant appelé "courant capacitif' 1c, qui est en phase avec chaque transition Tn, Tp des signaux d'entretien, et qui correspond au courant nécessaire à charger alternativement en positif et en négatif la capacité globale c PAP présentée par le PAP. Cette capacité globale du PAP, de valeur non négligeable, est constituée par différentes capacités parasites et autres présentées notamment par l'écran 1 lui-même, qui sont formées par exemple par les électrodes lignes et colonnes Y1 à Y4 et X1 à X4, les pistes de circuit imprimé, et les différentes connexions et circuits, plus les capacités parasites présentées par les éléments chargés d'élaborer les signaux d'entretien SE dans le dispositif de commande ligne 2. Ainsi par exemple, la capacité globale c PAP peut avoir une valeur de 10 nF dans le cas d'un écran 1 ayant 4 ou 5 dm², possédant par exemple 512 électrodes lignes et 512 électrodes colonnes qui constituent 512 X 512 cellules. Bien entendu, la valeur de la capacité globale c PAP dépend beaucoup des technologies utilisées.

Le courant de décharge ID correspond à la somme des courants consommés simultanément par les décharges de toutes les cellules qui sont à l'état "allumé". Son intensité peut donc varier d'une manière importante. L'intensité maximum I1 du courant de décharge ID, dans le cas d'un écran ayant 512 électrodes lignes et 512 électrodes colonnes, peut atteindre une valeur considérable, de 10 ampères par exemple, valeur qui elle aussi dépend des technologies utilisées.

La fourniture par le dispositif de commande ligne 2 et plus précisément par le générateur d'entretien 5, des signaux d'entretien SE sous un courant d'intensité aussi importante que l'intensité maximum I1, dans un temps bref, pose des problèmes qui seront mieux compris à l'aide des explications qui suivent sur le fonctionnement du générateur d'entretien 5 montré à la figure 1.

Le générateur d'entretien 5 comporte une source de tension négative 7 et une source de tension positive 8, qui respectivement délivrent les tensions négative V1 et positive V2 correspondant aux potentiels des paliers négatifs et positifs p-, p+ des signaux d'entretien SE.

Les sources de tension 7, 8 sont reliées à un point commun Pc chacune par l'intermédiaire d'un élément interrupteur 10 ,11. Ces éléments interrupteurs sont par exemple constitués par des transistors du type MOS, permettant en des temps très brefs, de passer d'un état "fermé" ou "passant" dans lequel ils ferment le circuit, à un état "ouvert" ou "bloqué" dans lequel ils ouvrent le circuit.

Les éléments de commutation 10, 11 sont commandés à partir d'un dispositif d'horloge 13, par lequel ils sont mis à l'état "passant" ou à l'état "bloqué".

Ainsi en commandant la mise à l'état "passant" de l'élément de commutation 10 en série avec la source de tension négative 7, on établit, au point commun PC, le palier négatif p- des signaux d'entretien SE ; puis en commandant à l'état "passant" l'élément de commutation 11 placé en série avec la source de tension positive 8, on établit au point commun PC, le palier positif p+ de ces signaux d'entretien, l'autre élément de commutation 10 ayant bien entendu été mis à l'état "bloqué".

Du point commun PC, les signaux d'entretien SE sont transmis au circuit de sortie 6, d'où ils sont distribués à chacun des étages de sortie SY1 à SY4.

Les décharges dans les différentes cellules C1 à C16 se produisent de manière quasi simultanée, de telle sorte que le courant de décharge ID s'établit et atteint son intensité maximum I1 en un temps très court, de l'ordre par exemple de 100 à 150 nanosecondes.

Les sources de tension 7, 8 ne parviennent pas à délivrer avec les qualités requises, les tensions V1, V2 ni le courant de décharge ID sous lequel ces tensions sont délivrées. Ceci est du notamment aux résistances internes des sources de tension 7, 8, résistances internes qui sont loin d'être négligeables même pour des sources de tension de technique particulièrement sophistiquée, comme c'est le cas de celles qui sont couramment utilisées pour remplir les fonctions des sources 7, 8.

Les effets néfastes qui en résultent sont par exemple :
- des chutes de tension et des dissipations internes importantes ;
- des constantes de temps importantes pour les réponses aux appels de courant ;
- des variations relativement importantes des valeurs de tension V1, V2 en fonction de la valeur du courant de décharge ID.

Ces inconvénients s'ajoutent au coût élevé des sources 7, 8 qui doivent être utilisées.

En plus des limitations introduites par les sources de tension 7, 8, il y a aussi des limitations dues aux éléments interrupteurs 10, 11. En effet, c'est au travers alternativement de l'un et l'autre de ces deux interrupteurs 10, 11 que passe tout le courant de décharge ID. Ces interrupteurs 10, 11 présentent eux aussi une résistance interne non négligeable (quand ils sont à l'état "fermé"), qui entraîne de fortes chutes de tension à leurs bornes. Ces chutes de tension sont d'autant plus néfastes que leur valeur varie avec les variations d'intensité du courant de décharge ID.

Dans ces conditions, et compte tenu des différentes capacités existantes, le générateur d'entretien 5 ne peut pas toujours délivrer les signaux d'entretien sous un courant établi en un temps assez court pour ne pas nuire au phénomène physique de la décharge dans les cellules.

Ces différentes limitations entraînent des défauts de l'image affichée, tels que notamment une variation de la luminance en fonction du contenu de l'image, ou encore des exagérations voire même des inversions des écarts de luminance entre différentes zones de l'image.

En vue de remédier à ces défauts, une solution connue consiste à multiplier ou à surdimensionner tout ou partie des éléments qui participent pour élaborer les signaux d'entretien SE et les appliquer aux cellules, ainsi qu'à opérer un choix et une sélection des composants. Mais cette solution augmente fortement les coûts en n'apportant que des améliorations partielles.

On connaît par le document EP-A-0 704 834 un procédé d'activation des cellules d'un écran de visualisation consistant à produire cycliquement des signaux d'activation aux cellules. Lorsque les cellules sont activées elles consomment un courant de décharge. Un solénoïde coopère dans la production des signaux d'activation. Il s'établit dans le solénoïde un courant capacitif qui est nul aux instants où le courant de décharge est établi.

L'un des buts de la présente invention est de réduire, voire de supprimer les défauts d'alimentation en tension et en courant des cellules, et plus particulièrement les défauts liés aux insuffisances du générateur produisant les signaux d'activation des cellules c'est-à-dire les signaux d'entretien dans le cas d'un PAP. A cette fin, l'invention propose d'alimenter les cellules à l'aide d'un solénoïde, de façon à réaliser une source de courant plus apte que les générateurs d'entretien classiques, à fournir des courants de très courte durée et de très forte intensité.

L'invention concerne un procédé d'activation des cellules d'un écran de visualisation d'image, consistant à produire de manière cyclique des signaux dits "signaux d'activation" et à les appliquer aux cellules, les signaux ayant une période durant laquelle ils engendrent au moins une phase d'activation de cellules, se traduisant par une consommation d'un courant dit "courant de décharge" par les cellules activées, un solénoïde, coopérant dans la production des signaux d'activation, le procédé étant caractérisé en ce que pour produire les signaux d'activation, il consiste à prélever aux bornes du solénoïde des signaux résultant de l'application d'au moins une tension au solénoïde, et en ce qu'il consiste à faire croître et décroître dans le solénoïde, un courant appelé courant principal dont au moins une partie, au cours de la décroissance dudit courant principal, constitue le courant de décharge consommé par les cellules activées.

L'invention concerne également un dispositif de visualisation d'image mettant en oeuvre le procédé comportant :
- un écran ayant une pluralité de cellules et présentant une capacité dite global,
- un dispositif de commande délivrant des signaux d'activation dont l'application aux cellules produit de manière cyclique une activation de ces dernières qui se traduit par une consommation d'un courant dit courant de décharge par les cellules activées, le dispositif de commande comportant un solénoïde coopérant avec des moyens de commutation et avec au moins une source de tension, caractérisé en ce que les moyens de commande produisent aux bornes du solénoïde des signaux servant à constituer les signaux d'activation , et font croître et décroître dans le solénoïde un courant appelé courant principal, qui à un moment de sa décroissance, sert à constituer le courant décharge consommé par les cellules activées.

L'invention sera mieux comprise et d'autres avantages qu'elle procure apparaîtrons à la lecture de la description qui suit, faite à titre d'exemple non limitatif en référence aux figures annexées, parmi lesquelles :
- la figure 1 déjà décrite représente un panneau à plasma suivant l'art antérieur ;
- les figures 2a, 2b déjà décrites montrent des signaux servant à activer des cellules montrées à la figure 1 ;
- la figure 3 représente schématiquement un panneau à plasma suivant l'invention permettant de mettre en oeuvre le procédé de l'invention ;
- les figures 4a à 4g forment un chronogramme illustrant la mise en oeuvre du procédé de l'invention ;
- les figure 5a et 5b montrent respectivement un courant établi dans un solénoïde et des signaux d'entretien développés aux bornes de ce solénoïde, dans le cas où ces signaux d'entretien présentent un rapport cyclique différent de 1 ;
- la figure 6 représente schématiquement une variante de l'invention permettant de produire des signaux d'entretien SE dont des paliers négatifs sont au potentiel de la masse ;
- la figure 7 représente les signaux obtenus avec le montage montré à la figure 6 ;
- la figure 8 représente une version de l'invention qui permet de réaliser des intervalles de temps dans lequel le courant dans un solénoïde possède une valeur nulle.
- les figures 9a à 9 k constituent un chronogramme illustrant le fonctionnement dans la version de l'invention montrée à la figure 8.

La figure 3 représente schématiquement un dispositif de visualisation d'image suivant l'invention, permettant d'alimenter des cellules pour les activer conformément au procédé de l'invention.

Dans l'exemple non limitatif décrit, le dispositif de visualisation est un panneau à plasma ou PAP alternatif, semblable au PAP classique montré à la figure 1, sauf en ce qui concerne le dispositif de commande ligne.

Le PAP de l'invention comporte un écran de visualisation 1 semblable à celui montré à la figure 1, ainsi qu'un dispositif de commande ligne 2A, un dispositif de commande colonne 3 et un dispositif de gestion d'image 4 qui sont organisés autour de l'écran 1, d'une même manière que dans le cas de l'art antérieur déjà expliqué en référence à la figure 1. L'unique différence entre le PAP suivant l'invention représenté à la figure 3 et le PAP classique, réside dans la manière d'élaborer les signaux d'activation des cellules C1 à C16, c'est-à-dire les signaux d'entretien SE dans le cas d'un PAP, signaux qui sont délivrés par le dispositif de commande ligne 2A.

Le dispositif de commande ligne 2A de l'invention comporte un générateur de signaux d'activation 20, par lequel sont produits les signaux d'activation ou signaux d'entretien SE, et qui les délivre aux étages de sortie SY1 à SY4 du dispositif de commande ligne 2A.

Suivant une caractéristique de l'invention, le générateur de signaux 20 comporte un solénoïde SL, chargé de délivrer le courant de décharge ID consommé par des cellules C1 à C16 activées.

A cette fin, le générateur de signaux 20 comporte en outre une première source de tension 21, dont la sortie négative "-" est reliée à un potentiel de référence Vo qui est la masse dans l'exemple, de manière à délivrer par sa sortie "+" une tension positive V2 de 150 volts par exemple. Cette sortie "+" est reliée par l'intermédiaire d'un premier élément de commutation S1 remplissant une fonction d'interrupteur, en un point qui constitue la sortie 22 du générateur de signaux 20, sortie 22 par laquelle ce dernier délivre les signaux d'entretien SE. Une première diode D1 est connectée en parallèle sur le premier élément de commutation S1 ou premier interrupteur S1, avec l'anode du côté de la sortie 22 et sa cathode vers la première source de tension 21.

L'une des extrémités du solénoïde SL est reliée au potentiel de référence Vo constitué par la masse, et son autre extrémité est reliée au point de sortie 22. Un second élément de commutation ou second interrupteur S2 possède une extrémité connectée au point de sortie 22, et son autre extrémité est reliée à la sortie négative V- d'une seconde source de tension 23 dont la sortie positive "+" est reliée à la masse. On a représenté, dans le carré servant à symboliser la seconde source de tension 23, une capacité cS représentée en traits pointillés, afin d'illustrer la possibilité de remplacer l'une ou l'autre des deux sources de tension 21, 23 par une capacité, comme il est davantage expliqué dans une suite de la description. La tension négative V- a une valeur par exemple de 150V. Une seconde diode D2 est montée en parallèle avec le second interrupteur S2, l'anode et la cathode de cette seconde diode D2 étant respectivement reliées à la seconde source de tension 23 et au point de sortie 22.

Les premier et second interrupteurs S1, S2 sont d'un type semblable aux éléments de commutation 10, 11 utilisés dans le générateur d'entretien 5 montré figure 1. Ils sont commandés pour être mis, soit dans un état "passant" dans lequel ils ferment le circuit, soit dans un état "bloqué" dans lequel ils ouvrent le circuit. Ces interrupteurs S1, S2 sont commandés par un circuit d'horloge H1 en lui-même classique, délivrant de manière cyclique des signaux commandant l'état "passant" ou l'état "bloqué" des interrupteurs S1, S2, suivant le fonctionnement qui est décrit ci-après.

Il est à noter que l'on a représenté en traits pointillés, au niveau de la sortie 22 du générateur de signaux 20, la capacité globale c PAP (déjà mentionnée) que présente chaque PAP.

Le principe du fonctionnement est d'utiliser un solénoïde comme générateur de courant. On fait croître et décroître dans le solénoïde, un courant IL appelé "courant principal" linéairement entre zéro et une valeur d'intensité Imax, de valeur au moins égale au courant de décharge ID. On obtient le fonctionnement suivant : lorsque se produit la décharge dans les cellules, le courant principal IL dans le solénoïde SL vient juste de se mettre à décroître après avoir atteint Imax. L'énergie dans le solénoïde vaut pratiquement 1/2 L.ImaX² (L étant la valeur du solénoïde SL) et le courant principal IL cherche à circuler par tous les chemins possibles. Il va donc naturellement circuler à travers les cellules à l'état "allumé" de l'écran 1 au moment de la décharge et permettre ainsi l'allumage de ces cellules.

Les figures 4a à 4g constituent un chronogramme qui illustre le fonctionnement ci-dessus expliqué.

La figure 4a représente les signaux de tensions développés aux bornes du solénoïde SL, c'est-à-dire présentés au point de sortie 22 et qui constituent les signaux d'entretien SE.

La figure 4b représente l'évolution dans le temps du courant principal IL dans le solénoïde SL.

La figure 4c représente la conduction dans la première diode D1.

La figure 4d représente la conduction du premier interrupteur S1.

La figure 4e représente le courant ID de décharge par des pics IDa, IDb qui illustrent l'inversion du sens du courant de décharge lors de deux décharges consécutives.

La figure 4f représente la conduction par la seconde diode D2.

La figure 4g représente la conduction par le deuxième interrupteur S2.

A un instant to où le courant principal IL dans le solénoïde est à zéro (fig. 4b), le premier interrupteur S1 est mis à l'état "passant" et la tension positive V2 délivrée par la première source 21 est appliquée au point de sortie 22. D'où il résulte d'une part que les signaux d'entretien SE sont à la valeur de la tension positive V2 dans une phase qui correspond à une partie de palier positif p+, et d'autre part que le courant principal IL croit linéairement avec une pente égale à V2/L, avec un premier sens de circulation IL1.

A un instant t1, le circuit horloge H1 commande la mise à l'état "bloqué" du premier interrupteur S1. Par suite la première source de tension 21 n'est plus reliée au point de sortie 22 ni au solénoïde SL, et donc la tension positive V2 n'est plus appliquée au solénoïde. Ceci engendre une réponse de type oscillatoire du circuit oscillant SL - c PAP qui est alors constitué par le solénoïde SL et la capacité globale c PAP. Cette réponse oscillatoire se traduit, au point de sortie 22, par une variation de tension dont l'amplitude est limitée à la valeur de la tension négative V-, grâce à la conduction de la deuxième diode D2 qui remplit une fonction d'écrêtage Cette variation de tension constitue une transition négative Tn des signaux d'entretien SE qui ainsi, à l'instant t1, passent d'un palier positif p+ à un palier négatif p-. Parallèlement, la fin d'application de la tension positive V2 à l'instant t1, entraîne la fin de la croissance linéaire du courant principal IL. Ce dernier se met à décroître avec une pente sensiblement égale à celle qu'il avait pour sa croissance. Cette décroissance commence avec le début du palier négatif p-.

A un instant t2 qui suit l'instant t1 d'un temps de l'ordre de 200 nanosecondes, surviennent les décharges dans les cellules C1 à C16 de l'écran 1, décharges qui sont matérialisées à la figure 4e par un pic IDa représentant un courant de décharge consommé par l'ensemble des cellules C1 à C16 à l'état "allumé", et qui constitue tout ou partie du courant principal IL qui lui est alors en début de sa décroissance. L'intervalle de temps entre l'instant t1, à partir duquel les signaux d'entretien SE sont au potentiel négatif V-, et l'instant t2 où surviennent les décharges représente ainsi une phase d'activation.

A un instant t3 d'une part le courant IL principal s'annule et la seconde diode D2 ne conduit plus, et d'autre part le second interrupteur S2 est commandé pour être mis à l'état "passant", c'est-à-dire pour fermer le circuit. A partir donc de l'instant t3, le solénoïde SL est relié à la sortie négative V- de la seconde source de tension 23 directement par le second interrupteur S2 : le courant principal IL dans le solénoïde commence à croître suivant le second sens de circulation IL2 et continue à évoluer linéairement jusqu'à la valeur d'intensité Imax-, avec une pente égale à V-/L d'autre part, l'application de la tension négative V- au point de sortie 22, réalise la seconde partie du palier négatif p- des signaux d'entretien SE.

A un instant t4 où le courant principal IL a sensiblement atteint sa valeur d'intensité maximum Imax-, le second interrupteur S2 est mis à l'état "bloqué", c'est-à-dire qu'il ouvre le circuit, la tension négative V- n'est plus appliquée. On retrouve une situation semblable à celle décrite pour l'instant t1 : le circuit se résume à un circuit oscillant L - c PAP ; on a à nouveau une variation de tension de type oscillatoire sur la tension des signaux d'entretien SE, variation dont l'amplitude est limitée cette fois à la valeur de la tension positive V2, par la conduction de la première diode D1 qui remplit une fonction d'écrêtage. Cette variation de tension constitue cette fois une transition positive p+, qui conduit les signaux d'entretien à passer du palier négatif p- à un palier positif p+. Parallèlement, la fin d'application de la tension négative V- à l'instant t4, entraîne la fin de la croissance de ce dernier avec une pente linéaire égale sensiblement à celle de sa croissance.

A un instant t5, surviennent les décharges dans les cellules C1 à C16, décharges qui sont matérialisées à la figure 4e par un pic IDb, représentant un courant de décharge globalement consommé par les cellules à l'état "allumé". Ce courant de décharge fournit par le solénoïde SL en début de la décroissance du courant principal IL, constitue une part de ce dernier dont l'importance est fonction du nombre des cellules C1 à C16 dans lesquelles se produit une décharge. Il est à noter que ce courant de décharge IDb possède un sens contraire à celui du courant de décharge IDa intervenu à l'instant t2 après l'établissement du palier négatif p- des signaux d'entretien SE. L'intervalle de temps formé entre les instants t4 et t5 constitue ainsi une seconde phase d'activation.

A un instant t6, le courant principal IL dans le solénoïde s'annule, et la première diode D1 cesse de conduire ; le premier interrupteur S1 est mis à l'état "passant". A partir donc de l'instant t6, la tension positive V2 est appliquée par le premier interrupteur S1 au solénoïde SL, et le courant principal IL dans ce dernier continue à évaluer linéairement, c'est-à-dire qu'il recommence à croître jusqu'à la valeur d'intensité Imax+. Il est à noter que l'application de la tension positive V2 au solénoïde et donc au point de sortie 22, réalise la seconde partie du palier positif p+ des signaux d'entretien SE.

Les séquences comprises entre l'instant to et l'instant t6 décrivent un cycle complet du fonctionnement, montrant les variations du courant principal IL dans le solénoïde SL, ainsi que les variations de la tension développée au borne de ce dernier, et montrant la réalisation des signaux d'entretien SE. Ces séquences sont répétées d'une même manière dans la suite du fonctionnement, l'instant t6 constituant l'instant to d'un cycle suivant.

On peut observer d'une part que la croissance du courant principal IL, qui constitue un stockage d'énergie dans le solénoïde SL, s'opère en un temps qui dans l'exemple, est de l'ordre d'une moitié de la durée d'un palier positif ou négatif p+, p-, soit un peu moins d'un quart de période P des signaux d'entretien SE c'est-à-dire de l'ordre de 2 microsecondes.

Dans ces conditions, les sources de tension 21, 23 peuvent fournir tension et courant sans problèmes, et peuvent donc être constituées avec une technologie ordinaire, et donc moins coûteuse que dans l'art antérieur, où le courant consommé lors des décharges doit être délivré en un temps de l'ordre de 10 fois plus court, soit environ 200 nanosecondes.

On peut observer d'autre part que la restitution par le solénoïde de l'énergie stockée, correspondant à la décroissance du courant IL, permet de fournir le courant de décharge ID avec l'intensité et la vitesse d'établissement désirées sans problème pour le solénoïde SL.

La valeur d'intensité Imax+ ou Imax- du courant principal IL dans le solénoïde, est déterminée de façon à répondre à deux critères, dont l'un est qu'il soit suffisamment important pour permettre de fournir le courant de décharge ID à travers les cellules C1 à C16. Dans l'exemple décrit, le courant de décharge à fournir est de l'ordre de 10 ampères crête.

L'autre critère pour la détermination de l'intensité de valeur Imax, est que cette valeur doit permettre une transition Tn, Tp des signaux d'entretien SE suffisamment rapide.

Bien que l'on soit en régime sinusoïdal pendant ces transitions, on peut faire l'approximation suivante : le solénoïde se comporte comme un générateur d'un courant d'intensité Imax qui vient décharger la capacité c PAP.

Si on appelle dV la transition de tension à effectuer, et dt le temps de transition recherché, on a la relation :$\text{dV =} \frac{\text{1}}{\text{c PAP}} \text{.lmax. dt,}$ d'où l'on tire$\text{Imax = c PAP .} \frac{\text{dV}}{\text{dt}}$

Pour une valeur de capacité globale c PAP de par exemple 10 nF, et une transition de tension dV de 300 volts, on trouve Imax = 10 ampères, dt = 300 ns.

Les 10 ampères du courant IL correspondant par exemple à la valeur Imax+, doivent être obtenus en quelques microsecondes avec une tension V2 de l'ordre de 150 V. Si l'on considère le temps de conduction du premier interrupteur S1 noté TS1, égal à 2 microsecondes
on a alors :$\text{Imax =} \frac{\text{V2}}{\text{L}} \text{. TS1}$ d'où :$\text{L =} \frac{\text{V2. TS1}}{\text{Imax}}$

L'application numérique donne L = 30 microHenry.

Comme déjà mentionné plus haut, l'une ou l'autre des sources d'alimentation positive et négative 21, 23 pourrait être remplacée par une capacité remplissant une fonction de réservoir de charges électriques.

En prenant pour exemple, la seconde source de tension 23 qui délivre une tension négative V-, cette tension négative V- peut être obtenue aussi en remplaçant la source de tension 23 par une capacité cS dite stockage, d'une valeur par exemple de 20 microfarads. En effet, les courants la et Ib qui dans le fonctionnement décrit ci-dessus circulent alternativement, le premier à travers la seconde diode D2 et le second par le second interrupteur S2, créent une tension négative en amenant et en tirant des charges au niveau du condensateur cS qui stocke ces charges. L'équilibre est obtenu (valeur moyenne de V- constante) quand la quantité de charges stockée dans un sens (la) est égale à celle qui est prélevée dans l'autre sens (Ib).

Dans le cas où les signaux d'entretien SE produits sont tels que représentés à la figure 4a, cet équilibre est obtenu lorsque la valeur de la tension négative V- est égale (au signe près) à la valeur de la tension positive V2, car le rapport cyclique des signaux ou paliers négatifs et positifs qui constituent les signaux d'entretien SE est égal à 1.

Les figures 5a et 5b illustrent un cas dans lequel les signaux d'entretien présentent un rapport cyclique différent de 1, et dans lequel la tension négative V- est obtenue avec une capacité de stockage cS.

Il peut être intéressant en effet, notamment pour des questions de commande d'adressage, de réaliser des signaux d'entretien SE ayant un rapport cyclique différent de 1, avec par exemple des paliers positifs p+ plus longs que les paliers négatifs p-. Ceci peut être obtenu aisément par exemple en modifiant la durée et les instants des commandes du second interrupteurs S2 et/ou du premier interrupteur S1.

La figure 5a représente le courant principal IL dans le solénoïde SL. Ce courant varie entre la valeur Imax+ et la valeur Imax-, de part et d'autre de la valeur O. Une première et une seconde aires hachurées A1, A2 sur la courbe du courant principal IL, représentent les quantités de charges transférée dans la capacité de stockage cS.

La figure 5b représente les signaux d'entretien SE, dont les paliers positifs p+ sont plus longs que les paliers négatifs p-. Les paliers positif p+ correspondent à_la tension positive V2, et les négatifs p-correspondent à la tension négative V-.

On observe que c'est durant un palier négatif p- que s'effectue ces transferts de charges dans la capacité cS. Les deux aires A1, A2 doivent être égales, ce qui implique que les valeurs d'intensité Imax+ et Imax- sont égales, et la tension négative V- va prendre la valeur qui permet d'obtenir cette égalité. Dans l'exemple représenté où les paliers négatifs p- durent moins longtemps que les paliers positifs p+, la tension négative V- va prendre une valeur absolue supérieure à la valeur de la tension positive V2, de façon à faire évoluer le courant principal IL dans le solénoïde SL durant la durée du palier négatif p-, jusqu'à une même valeur absolue de Imax- que la valeur imax+.

La figure 6 représente le générateur de signaux d'activation 20 déjà montré à la figure 3, dans une version produisant le courant IL dans le solénoïde dans les mêmes conditions que celles expliquées en référence aux figures 3 à 5, mais permettant de produire des signaux d'entretien SE dont les paliers négatifs p- sont au potentiel de la masse.

Le schéma du générateur d'activation 20 est différent de celui montré à la figure 3 en ce que :
a) - l'extrémité du solénoïde SL opposée au point de sortie 22, est reliée à la sortie positive "+" d'une source de tension 25, dont la sortie négative "-" est reliée au potentiel de la masse ; la source de tension 25 délivre ainsi une tension positive Va ;
b) - l'extrémité du second interrupteur S2 opposée au point de sortie 22, est reliée au potentiel de la masse ;
c) - l'extrémité du premier interrupteur S1 opposée au point de sortie 22, est relié à une armature d'une seconde capacité cS2 dite de stockage, dont l'autre armature est reliée au potentiel de la masse.

Si dans ces conditions, on commande l'état "passant" et l'état "bloqué" des interrupteurs S1, S2 d'une même façon, c'est-à-dire suivant des mêmes séquences que celles expliquées en référence aux figures 4d et 4g, afin de produire des signaux d'entretien SE ayant un rapport cyclique de 1, une tension V3 développée aux bornes de la seconde capacité de stockage acquiert une valeur égale a 2 fois celles de la tension VA, soit V3 = 2 x Va.

En supposant que VA possède une valeur de 150 volts, on obtient un fonctionnement semblable à celui de schéma de la figure 3, à la différence que dans le cas présenté à la figure 6, le potentiel de référence n'est plus la masse, mais il est constitué par le potentiel positif de la tension VA, et que la masse constitue le potentiel le plus négatif. Une autre différence réside dans le fait que le potentiel positif permettant de constituer les paliers positifs p+ des signaux d'entretien SE, est obtenu à l'aide d'une capacité cS2, par équilibre de quantités de charges transportées, suivant un fonctionnement du même type que ceux déjà expliqués dans le cas où la tension négative V- est obtenue à l'aide de la première capacité de stockage cS1.

Bien entendu, la tension positive V3 pourrait aussi être obtenue en remplaçant la capacité de stockage cS2 par une source de tension classique.

La figure 7 représente les signaux d'entretien obtenues avec le montage décrit en référence à la figure 6.

On voit que les signaux d'entretien SE sont constitués par des créneaux de tension, établis de part et d'autre d'un potentiel de référence qui est le potentiel de la tension positive Va ; que les paliers négatifs p- sont au potentiel de la masse, et que les paliers positifs p+ sont au potentiel de la tension positive V3.

La figure 8 représente schématiquement un autre mode de réalisation du générateur de signaux d'activation 20 de l'invention, permettant d'obtenir un fonctionnement semblable a celui décrit en référence aux figures 3 et 4a à 4g, et permettant en plus de ménager des intervalles de temps pendant lesquelles le courant principal IL dans un solénoïde SL' conserve une valeur nulle. Ainsi en diminuant le temps où il y a passage du courant IL dans le solénoïde et dans l'ensemble du montage, on réduit les pertes inhérentes au passage de ce courant dans les différents éléments du montage.

Par rapport au schéma montré à la figure 3, le générateur de signaux 20 montré à la figure 8 comporte en plus une troisième et une quatrième diodes D2, D4, ainsi qu'un troisième et un quatrième éléments de commutation ou interrupteurs S3, S4 dont l'état "passant" ou l'état "bloqué" sont commandés par l'horloge H1.

Dans cette version de l'invention, l'extrémité du solénoïde SL' opposée au point de sortie 22, est reliée à la fois à la cathode de la troisième diode D3 et à l'anode de la quatrième diode D4.

L'anode de la troisième diode D3 est reliée à une extrémité du troisième interrupteur S3, dont l'autre extrémité est reliée à la masse. La cathode de la quatrième diode D4 est reliée à une extrémité du quatrième interrupteur S4, dont l'autre extrémité est reliée à la masse.

Dans ces conditions le solénoïde SL' ne peut être effectivement relié à la masse que quand au moins un des troisième et quatrième interrupteurs S3, S4 est à l'état "passant" et, que également la troisième ou quatrième diodes D3, D4 en série avec cet interrupteur, soit montée avec le sens de conduction approprié pour conduire le courant principal IL, courant dont il est rappelé qu'il peut posséder deux sens de circulation opposés, dans une même période.

On peut ainsi déterminer des intervalles de temps où le courant principal IL est nul, en agissant sur les interrupteurs S3, S4 pour que le courant IL ne puisse circuler entre le solénoïde SL' et la masse. A cet effet, d'une part on choisit les instants où le courant principal IL arrive à la valeur d'intensité zéro pour déconnecter le solénoïde de la masse. D'autre part, on utilise un solénoïde L' de valeur inférieure à celle du solénoïde L utilisé pour le fonctionnement expliqué notamment aux figures 3 et 4a à 4g. Un solénoïde de valeur plus faible, par exemple 20 microHenry au lieu de 30 microHenry, pour des mêmes valeurs des tensions appliquées, permet de réduire à la fois le temps nécessaire au courant principal IL pour passer de sa valeur d'intensité maximum Imax+ ou Imax-, à sa valeur nulle, ainsi que le temps qui lui est nécessaire pour recroître ensuite jusqu'à sa valeur d'intensité maximum. Par exemple dans le cas illustré par les figures 4a à 4g, la valeur du solénoïde SL confère à la croissance du courant principal IL, une durée sensiblement égale à une moitié de celle d'un palier positif ou négatif p+, p-. En passant d'une valeur de 30 microHenry à une valeur de 20 microHenry, on réduit le temps de croissance du courant de 1/3 environ. C'est cette différence de durée qui est exploitée pour réaliser les intervalle de temps à courant nul. Ceci peut s'appliquer aux exemples des figures 3, 4a à 4g, 5, 6 et 7, sans modifier la longueur des paliers positifs et négatif p+, p- qui forment les signaux d'entretiens SE ni réduire les valeurs d'intensité maximum Imax+, Imax-.

Les figures 9a à 9k forment un chronogramme qui illustre le fonctionnement ci-dessus cité, permettant d'obtenir des intervalles de temps durant lesquels le courant du solénoïde est maintenu à zéro.
- La figure 9a représente les signaux d'entretien SE.
- La figure 9b montre l'évolution du courant principal IL dans le solénoïde L' en fonction du temps t.
- La figure 9c représente la conduction par la deuxième diode D2.
- La figure 9d représente l'état "passant" ou "bloqué" du premier interrupteur S1.
- La figure 9e représente les pics de courant IDa, IDb qui symbolisent les 2 sens de circulation du courant de décharge ID.
- La figure 9f représente la conduction par la seconde diode D2.
- La figure 9g représente l'état "passant" ou "bloqué" du deuxième interrupteur S2.
- La figure 9h représente la conduction par la troisième diode D3.
- La figure 9i représente l'état "passant ou "bloqué" du troisième interrupteur S3.
- La figure 9j représente la conduction par la quatrième diode D4.
- la figure 9k représente l'état "passant" ou "bloqué" du quatrième interrupteur S4.

Les explications qui suivent sont données pour un cycle de fonctionnement débutant à un instant to', situé plus tardivement que l'instant to des figures 4a à 4g, par rapport à un palier positif p+. On a conservé un même repère aux instants qui se situent par rapport aux paliers positifs et négatifs p+, p-, d'une même manière que dans les figure 4a à 4g.

A l'instant to', les premier et quatrième interrupteurs S1, S4 sont mis à l'état "passant". Le courant principal IL qui était à zéro, commence à croître suivant le premier sens IL1 de circulation (avec une pente V2/L' plus rapide que V2/L, L' étant la valeur du solénoïde SL') vers sa valeur Imax+ qu'il atteindra à l'instant t1 où le premier interrupteur S1 passe à l'état "bloqué". La quatrième diode D4 conduit.

A l'instant t1 on retrouve un fonctionnement semblable à celui déjà décrit pour ce même instant dans les figures 4a à 4g : le premier interrupteur S1 est mis à l'état "bloqué" ; le circuit se résume au solénoïde SL' et à la capacité c PAP, et la tension des signaux d'entretien SE subit une transition négative Tn qui la fait passer d'un palier positif p+ à un palier négatif p- : la seconde diode D2 commence à conduire ; la tension négative V- est appliquée aux cellules ; le courant principal IL dans le solénoïde SL' commence à décroître.

A l'instant t2 survient une décharge qui consomme un courant ID tel que représenté par le pic IDa.

A l'instant t2' : le courant principal IL atteint la valeur zéro (plus rapidement que dans le cas de la figure 4b, du fait de la valeur plus faible du solénoïde SL' dans le présent exemple).

Les seconde et quatrième diodes D2, D4 cessent de conduire. Le troisième interrupteur S3 est mis à l'état "bloqué, ceci a pour effet de déconnecter en quelque sorte le solénoïde SL' de la masse, de telle manière que, même en commandant l'état "passant" du second interrupteur S2, on ne peut imposer une croissance (en négatif) du courant IL qui conserve ainsi une valeur nulle tant que S3 est bloqué. On obtient ainsi le début d'un premier intervalle de temps T1 à courant nul.

A l'instant t3 qui est situé par rapport au palier négatif p- d'une même façon que dans l'exemple des figures 4 à 4g, on a une même situation qu'à l'instant t2', le courant IL étant dans l'intervalle T1 de courant nul.

A l'instant t3', on commande à l'état "passant" le deuxième et le troisième interrupteurs S2, S3, et le courant principal IL commence à croître suivant le second sens IL2 de circulation avec une pente égale à V-/L'. La troisième diode D3 conduit.

A l'instant t4, le deuxième interrupteur S2 est "bloqué" ; le courant principal IL a atteint sa valeur Imax-. La tension des signaux d'entretien SE subit une transition Tp qui conduit à un palier positif p+ correspondant sensiblement à la valeur V2 de tension positive. La première diode D1 devient conductrice. Le courant principal IL commence à décroître.

A l'instant t5 survient une décharge qui consomme un courant ID, représenté par un pic IDb.

A instant t5' : le courant principal IL a atteint la valeur zéro ; la première et la troisième diodes D1, D3 cessent de conduire ; les premier et quatrième interrupteurs S1, S4 sont à l'état "bloqué. Le solénoïde L' est alors en quelque sorte "déconnecté" de la masse. C'est le début d'un second intervalle de temps T2 à courant nul.

A l'instant t6 qui est situé d'une même façon que dans tes figures 4a à 4g par rapport au palier positif p+, on conserve une même situation qu'à l'instant précédent t5', le courant principal IL étant dans le second intervalle T2 à courant nul.

A L'instant t6' : on commande à l'état "passant" les premier et quatrième interrupteurs S1, S4. Le courant principal IL qui était jusqu'alors à zéro, commence à croître vers la valeur d'intensité maximum Imax+. C'est la fin du second intervalle T2 à courant nul. L'instant t6' marque la fin d'un cycle de fonctionnement et le début d'un nouveau cycle, qui s'exécute suivant de mêmes séquences que celles comprises entre les instants to' et t6'.

L'invention a été décrite en référence à un panneau à plasma alternatif, du type ayant seulement deux électrodes croisées pour définir une cellule et commander son fonctionnement, mais l'invention peut s'appliquer aussi bien à tous les types de panneaux à plasma alternatifs, et elle peut s'appliquer également à d'autres types d'écrans de visualisation d'image dès lors que l'activation de leurs cellules réclame un courant à caractère impulsionnel, et que ces écrans comportent une capacité telle que la capacité globale c PAP présentée par un panneau à plasma.

## Revendications

1. Procédé d'activation des cellules (C1 - C16) d'un écran (1) de visualisation d'image, consistant à produire de manière cyclique des signaux d'activation (SE) et à les appliquer aux cellules (C1 - C16), les signaux ayant une période (P) durant laquelle ils engendrent au moins une phase d'activation de cellules (C1 - C16), se traduisant par une consommation d'un courant (ID) de décharge par les cellules activées, un solénoïde (SL, SL') coopérant dans la production des signaux d'activation (SE), le procédé étant **caractérisé en ce que** pour produire les signaux d'activation (SE), il consiste à prélever aux bornes du solénoïde (SL, SL') des signaux résultant de l'application d'au moins une tension (V2) au solénoïde (SL, SL'), et **en ce qu'**il consiste à faire croître et décroître dans le solénoïde (SL, SL') un courant principal (IL) dont au moins une partie, au cours de la décroissance dudit courant principal, constitue le courant de décharge (ID) consommé par les cellules (C1 - C16) activées.

2. Procédé d'activation suivant la revendication 1, **caractérisé en ce qu'**il consiste à prélever, aux bornes du solénoïde (SL, SL'), des signaux résultant des applications successives d'une tension positive (V2) et d'une tension négative (V-) par rapport à un potentiel de référence (V0) auquel est relié le solénoïde (SL, SL').

3. Procédé d'activation suivant l'une des revendications précédente, **caractérisé en ce qu'**il consiste à faire croître le courant principal (IL) jusqu'à une valeur d'intensité maximum (Imax+, Imax-) au moins égale à l'intensité maximum du courant de décharge (ID)

4. Procédé d'activation suivant l'une des revendications précédentes, **caractérisé en ce qu'**il consiste à établir le courant principal (IL) de manière que la décroissance de ce dernier débute avant ou en même temps qu'une phase d'activation des cellules (C1 à C16).

5. Procédé d'activation suivant l'une des revendications précédentes, **caractérisé en ce que** le courant principal (IL) est établi de manière cyclique avec une période (P') égale à une période (P) des signaux d'activation (SE).

6. Procédé d'activation suivant l'une des revendications précédentes, **caractérisé en ce que** dans une période (P') du courant principal (IL), il consiste à faire croître jusqu'à une valeur d'intensité maximum (Imax+, Imax-) puis décroître ledit courant principal, une première fois avec un premier sens de circulation (IL1), et une seconde fois avec un second sens de circulation (IL2) opposé au premier.

7. Procédé d'activation suivant l'une des revendications précédentes, **caractérisé en ce que** avant chaque croissance, le courant principal (IL) passe par une valeur nulle.

8. Procédé d'activation suivant l'une des revendications précédentes, **caractérisé en ce qu'**il consiste à établir le courant principal (IL) de manière d'une part, que chaque décroissance de ce dernier corresponde à une phase d'activation des cellules (C1 à C16), et possède un même sens de circulation (IL1, IL2) du courant que le sens de circulation (ID1, ID2) du courant de décharge (ID) correspondant, et d'autre part que chaque décroissance du courant principal (IL) débute avant ou en même temps que la phase d'activation correspondante.

9. Procédé d'activation suivant l'une des revendications précédentes, **caractérisé en ce qu'**il consiste à conférer au courant principal (IL) une valeur nulle pendant un intervalle de temps (t2' - t3') situé entre la fin d'une décroissance et le début de la croissance suivante.

10. Procédé d'activation suivant l'une des revendications précédentes, **caractérisé en ce que** pour faire croître le courant principal (IL) il consiste à appliquer une tension (V2, V-) au solénoïde (SL, SL'), puis à supprimer l'application de cette tension pour faire décroître le courant principal.

11. Procédé suivant l'une des revendications 2 à 10, **caractérisé en ce qu'**il consiste à relier une première extrémité du solénoïde (SL, SL') au potentiel de référence (Vo), et à relier la seconde extrémité du solénoïde (SL, SL') à un point de sortie (22) où sont délivrés les signaux d'activation (SE) et d'où ils sont transmis à l'écran (1) de visualisation.

12. Procédé suivant l'une des revendications précédentes, **caractérisé en ce que** pour conférer aux signaux d'activation (SE) une forme générale de créneaux définis par un premier et un second paliers (p+, p-) de polarités opposées se succédant alternativement, il consiste :
- à appliquer au solénoïde (SL) la tension positive (V2) correspondant au potentiel d'un premier palier (p+) desdits signaux d'activation (SE), afin de réaliser la croissance du courant principal (IL) suivant un premier sens de circulation (IL1),
- puis, à un instant qui correspond à la fin dudit premier palier (p+), à cesser l'application de cette tension positive (V2) de manière à provoquer, d'une part, la fin de la croissance du courant principal (IL), et d'autre part provoquer une variation (Tn) de la tension aux bornes du solénoïde (SL) engendrée par un réponse de type oscillatoire d'un circuit oscillant (SL- c PAP) constitué par le solénoïde (SL, SL') associé à une capacité dite globale (c PAP) présentée par l'écran (1),
- puis à limiter ladite variation (Tn) de tension à une valeur correspondant au potentiel du second palier (p-) des signaux d'activation (SE).

13. Procédé d'activation suivant la revendication précédente, **caractérise en ce qu'**il consiste, quand est achevée la décroissance du courant principal (IL) ayant le premier sens de circulation (IL1) :
- à appliquer au solénoïde la tension négative (V-) correspondant au potentiel du second palier (p-) des signaux d'activation (SE) afin de faire croître le courant principal (IL) suivant un second sens de circulation (IL2),
- puis à un instant qui correspond à la fin du second palier (p-), à cesser l'application de la tension négative (V-) afin de provoquer, d'une part la fin de la croissance du courant principal (IL), et provoquer d'autre part une variation (Tp) de la tension aux bornes du solénoïde (SL), engendrée par une réponse oscillatoire du circuit oscillant (SL - c PAP),
- puis à limiter cette variation (Tp) de tension à une valeur correspondant au potentiel (V2) du premier palier (p+).

14. Procédé d'activation suivant l'une des revendications 11 ou 12 ou 13, **caractérisé en ce qu'**il consiste à appliquer la tension positive (V2) et la tension négative (V-) au solénoïde (SL, SL') à l'aide respectivement d'un premier et d'un second élément de commutation (S1, S2), aux bornes desquels sont connectées respectivement une première et une seconde une diode (D1, D2) dite d'écrêtage, chaque diode d'écrêtage (D1, D2) étant orientée de façon à conduire un courant dit d'écrêtage (Ib) ayant un sens de circulation inverse de celui du courant (la) qui passe dans l'élément de commutation (S1, S2) auquel elle correspond.

15. Procédé d'activation suivant la revendication 14, **caractérisé en ce que** pour constituer la tension positive ou la tension négative (V2, V-), il consiste à utiliser une tension développée aux bornes d'une capacité dite de stockage par, d'une part la circulation du courant d'écrêtage (Ib) dans une diode d'écrêtage (D1, D2), et d'autre part par la circulation du courant (la) dans l'élément de commutation (S1, S2) correspondant.

16. Procédé d'activation suivant l'une des revendications 2 à 14, **caractérisé en ce que** le potentiel de référence (Vo) correspond au potentiel de la masse.

17. Procédé d'activation suivant l'une des revendications 2 à 14, **caractérisé en ce que** la masse correspond au potentiel de la tension négative (V-).

18. Procédé d'activation suivant la revendication 17, **caractérisé en ce que** la tension positive (V2) est obtenue à l'aide d'une capacité de stockage (cS).

19. Procédé d'activation suivant l'une des revendications 2 à 18, **caractérisé en ce qu'**il consiste à appliquer les tensions positive et négative (V2, V-) au solénoïde (SL, SL') de manière à conférer aux signaux d'activation (SE) un rapport cyclique égal à 1.

20. Procédé d'activation suivant l'une des revendications 2 à 18, **caractérisé en ce qu'**il consiste à appliquer les tensions positive et négative (V2, V-) de manière à conférer aux signaux d'activation (SE) un rapport cyclique différent de 1.

21. Procédé d'activation suivant l'une des revendications précédentes, les signaux d'activation (SE) étant réalisées avec une forme générale de créneaux définis par deux paliers (p+, p-) de polarités opposées, le procédé est **caractérisé en ce que** la croissance du courant principal (IL) s'effectue avec une pente (V2/L, V-/L) telle que cette croissance permet d'atteindre une valeur d'intensité maximum désirée (Imax+, Imax-) en un temps inférieur à la durée d'un palier (p+, p-).

22. Procédé d'activation suivant l'une des revendications précédentes, **caractérisé en ce que**, pendant des intervalles (to' à t1) de temps situés entre une décroissance et une croissance consécutives du courant principal (IL), il consiste à conférer à ce dernier une valeur nulle.

23. Procédé d'activation suivant la revendication précédente, **caractérisé en ce qu'**il consiste à isoler le solénoïde (SL') du reste du circuit par au moins une de ses extrémités pendant les intervalles de temps (T1, T2) où le courant principal (IL ) a une valeur nulle.

24. Procédé d'activation suivant l'une des revendications précédentes, les signaux d'activation (SE) étant réalisés avec une forme générale de créneaux définis par deux paliers (p+, p-) de polarités opposées, le procédé est **caractérisé en ce que** la croissance du courant principal (IL s'effectue avec une pente (V2/L', V-/L') telle que cette croissance permet d'atteindre une valeur d'intensité maximum désirée (Imax+, Imax-) en un temps inférieur à la durée de la moitié d'un palier (p+, p-) des signaux (SE).

25. Procédé d'activation suivant l'une des revendications précédentes, **caractérisé en ce que** l'écran (1) de visualisation est l'écran d'un panneau à plasma de type alternatif.

26. Dispositif de visualisation d'image mettant en oeuvre le procédé suivant l'une des revendications 1 à 25, comportant
- un écran de visualisation d'image (1) ayant une pluralité de cellules (C1 - C16) et présentant une capacité globale (c PAP),
- un dispositif de commande (2a) délivrant des signaux d'activation (SE) dont l'application aux cellules (C1 - C16) produit de manière cyclique une activation de ces dernières qui se traduit par une consommation d'un courant (ID) de décharge par les cellules activées (C1 à C6), le dispositif de commande (2a) comportant un solénoïde (SL, SL') coopérant avec des moyens de commutation (S1, S2, D1, D2) et avec au moins une source de tension (21), **caractérisé en ce que** les moyens de commande (2a) produisent aux bornes du solénoïde (SL, SL') des signaux servant à constituer les signaux d'activation (SE), et font croître et décroître dans le solénoïde (SL, SL') un courant (IL) principal, qui à un moment de sa décroissance, sert à constituer le courant décharge (ID) consommé par les cellules activées.

27. Dispositif de visualisation suivant la revendication 26, **caractérisé en ce que** les moyens de commutation (S1, S2, D1, D2) comprennent un premier élément de commutation (S1) coopérant avec un circuit d'horloge (H1), pour appliquer au solénoïde (SL, SL'), par rapport à une tension de référence (Vo), une tension positive (V2) correspondant au potentiel d'un palier dit positif (p+) des signaux d'activation (SE).

28. Dispositif de visualisation suivant la revendication 27, **caractérisé en ce que** l'application de la tension positive (V2) provoque la croissance du courant principal (IL) avec un premier sens de circulation (IL1).

29. Dispositif de visualisation suivant l'une des revendications 27, à 28, **caractérisé en ce que** le dispositif de commande (2a) comporte un circuit d'écrêtage (D2) limitant, à la valeur du potentiel (V-) d'un palier négatif (p-) des signaux d'activation (SE), une transition de tension (Tn, Tp) développée aux bornes du solénoïde (SL, SL') suite à une suppression de l'application à ce dernier de la tension positive (V2).

30. Dispositif de visualisation suivant l'une des revendications 27 à 29, **caractérisé en ce qu'**un deuxième élément de commutation (S2) coopère avec le circuit d'horloge (H1) pour appliquer au solénoïde (SL, SL'), par rapport à la tension de référence (Vo), une tension négative (V-) correspondant au potentiel d'un palier négatif (p-) des signaux d'activation (SE).

31. Dispositif de visualisation suivant la revendication 30, **caractérisé en ce que** l'application de la tension négative (V-) provoque la croissance du courant principal (IL) avec un second sens de circulation (IL2).

32. Dispositif de visualisation suivant la revendication 31, **caractérisé en ce que** le dispositif de commande (2) comporte un second circuit d'écrêtage (V2, D1) limitant à la valeur du potentiel (V2) du palier positif (p+), une transition (Tp) de tension aux bornes du solénoïdes (SL, SL') résultant d'une suppression de l'application au solénoïde (SL, SL') de la tension négative (V-).

33. Dispositif de visualisation suivant l'une des revendications 30 à 32, **caractérisé en ce que** l'application de la tension positive ou négative (V2,V-) au solénoïde (L, L') est supprimée quand le courant (IL) principal atteint sensiblement une valeur d'intensité maximum (Imax+, Imax-) désirée.

34. Dispositif de visualisation suivant la revendication 33, **caractérisé en ce que** la valeur d'intensité maximum (Imax+, Imax-) est égale ou supérieure à celle du courant de décharge (ID).

35. Dispositif de visualisation suivant l'une des revendications 30 à 35, **caractérisé en ce que** la croissance du courant principal (IL) s'opère avec une pente (V2/L, V/L) telle, que le courant (IL) principal atteint une valeur d'intensité maximum (Imax+, Imax-) désirée, en un temps sensiblement égal à la moitié de la durée de l'un des paliers (p+, p-) formant les signaux d'activation (SE).

36. Dispositif de visualisation suivant l'une des revendications 26 à 35, **caractérisé en ce qu'**il comporte des moyens (SL', S3, S4, D3, D4) pour maintenir le courant principal (IL) à une valeur nulle, durant des intervalles de temps situés entre une décroissance et une croissance consécutives du courant principal (IL).

37. Dispositif de visualisation suivant la revendication 36, **caractérisé en ce que** la croissance du courant principal (IL) s'opère avec une pente (V2/L', V-/L') telle, que le courant principal (IL) atteint une valeur maximum d'intensité (Imax+, Imax-) désirée en un temps inférieur à la moitié de la durée de l'un des paliers (p+, p-) formant les signaux d'activation (SE).

38. Dispositif de visualisation suivant l'une des revendications 36 ou 37, **caractérisé en ce que** le dispositif de commande (2a) comporte en outre des éléments de commutation (S3, S4, D3, D4) permettant d'empêcher l'établissement du courant principal (IL).

39. Dispositif de visualisation suivant la revendication 30, **caractérisé en ce qu'**il comporte une capacité dite de stockage (cS) coopérant, soit avec le premier élément de commutation (S1) aux bornes duquel est montée une première diode d'écrêtage (D1), soit avec le second élément de commutation (S2) aux bornes duquel est montée une deuxième diode d'écrêtage (D2), afin de produire soit la tension positive (V2), soit la tension négative (V-).

40. Dispositif de visualisation suivant l'une des revendications précédentes, **caractérisé en ce que** le potentiel de référence (Vo) est le potentiel de la masse.

41. Dispositif de visulisation suivant l'une des revendications 30 à 39, **caractérisé en ce que** la masse correspond au potentiel de la tension négative (V-).

42. Dispositif de visualisation suivant l'une des revendications 26 à 41, **caractérisé en ce que** l'écran (1) est l'écran d'un panneau à plasma de type alternatif.

## Patentansprüche

1. Verfahren zur Aktivierung von Zellen (C1 bis C16) eines Bildschirms (1) mit einer zyklischen Erzeugung von Aktivierungssignalen (SE) und ihrer Zuführung zu den Zellen (C1-C16), wobei die Signale eine Periode (P) aufweisen, während der sie wenigstens eine Aktivierungphase der Zelle (C1-C16) bewirken, die zu einem Verbauch eines Entladestroms (ID) durch die aktivierten Zellen führt, wobei eine Zylinderspule (SL, SL') bei der Erzeugung der Aktivierungssignale (SE) mitwirkt,
**dadurch gekennzeichnet, daß**
für die Erzeugung der Aktivierungssignale (SE) von den Anschlußklemmen der Zylinderspule (SL, SL') Signale abgeleitet werden, die aus der Zuführung wenigstens einer Spannung (V2) zu der Zylinderspule (SL, SL') resultieren, und daß in der Zylinderspule (SL, SL') ein Hauptstrom (IL) entsteht, von dem wenigstens ein Teil im Laufe der Abnahme des Hauptstroms den Entladestrom (ID) bildet, der durch die aktivierten Zellen (C1-C16) verbraucht wird.

2. Verfahren zur Aktivierung nach Anspruch 1, **dadurch gekennzeichnet, daß** an von Anschlußklemmen der Zylinderspule (SL, SL') Signale abgeleitet werden, die aus den aufeinanderfolgenden Zuführungen einer positiven Spannung (V2) und einer negativen Spannung (V-) gegenüber einer Referenzspannung (Vo) resultieren, mit der die Zylinderspule (SL, SL') verbunden ist.

3. Verfahren zur Aktivierung nach einem der vorangehenden Ansprüche, **dadurch gekennzeichnet, daß** der Hauptstrom (IL) bis zu einem maximalen Intensitätswert (Imax+, Imax-) ansteigt, der wenigstens gleich einer Maximalintensität des Entladestroms (ID) ist.

4. Verfahren zur Aktivierung nach einem der vorangehenden Ansprüche, **dadurch gekennzeichnet, daß** der Hauptstrom (IL) derart gebildet wird, daß die Abnahme in diesem Strom vor oder in derselben Zeit wie eine Aktivierungsphase der Zellen (C1-C16) beginnt.

5. Verfahren zur Aktivierung nach einem der vorangehenden Ansprüche, **dadurch gekennzeichnet, daß** der Hauptstrom (IL) zyklisch mit einer Periode (P) ausgebildet ist, die gleich der Periode (P) der Aktivierungssignale (SE) ist.

6. Verfahren zur Aktivierung nach einem der vorangehenden Ansprüche, **dadurch gekennzeichnet, daß** in einer Periode (P') des Hauptstroms (IL) der Hauptstrom bis zu einer Maximalintensität (Imax+, Imax-) ansteigt und dann zunächst mit einer ersten Flußrichtung (IL1) abfällt und in einer zweiten Zeit mit einer zweiten, zur ersten entgegengesetzten Flußrichtung (IL2) ansteigt.

7. Verfahren zur Aktivierung nach einem der vorangehenden Ansprüche, **dadurch gekennzeichnet, daß** vor jeder Zunahme der Hauptstrom (IL) einen Nullwert durchläuft.

8. Verfahren zur Aktivierung nach einem der vorangehenden Ansprüche, **dadurch gekennzeichnet, daß** der Hauptstrom (IL) einerseits so ausgebildet ist, daß jede Zunahme in diesem Strom einer Aktivierungsphase der Zellen (C1-C16) entspricht und dieselbe Flußrichtung (IL1, IL2) des Stroms wie die Flußrichtung (ID1, ID2) des entsprechenden Entladestroms (ID) aufweist, und andererseits jede Abnahme in dem Hauptstrom (IL) vor oder gleichzeitig mit der entsprechenden Aktivierungsphase beginnt.

9. Verfahren zur Aktivierung nach einem der vorangehenden Ansprüche, **dadurch gekennzeichnet, daß** dem Hauptstrom (IL) während eines Zeitintervalls (t2'-t3') am Ende einer Abnahme und dem Start der nächsten Zunahme ein Nullwert zugeteilt wird.

10. Verfahren zur Aktivierung nach einem der vorangehenden Ansprüche, **dadurch gekennzeichnet, daß** für die Zunahme des Hauptstroms (IL) eine Spannung (V2, V-) an die Zylinderspule (SL, SL') angelegt wird und dann durch Beseitigung der Anlegung dieser Spannung die Abnahme des Hauptstroms bewirkt wird.

11. Verfahren nach einem der Ansprüche 2 bis 10, **dadurch gekennzeichnet, daß** ein erstes Ende der Zylinderspule (SL; SL') an die Referenzspannung (V0) angeschlossen und das zweite Ende der Zylinderspule (SL, SL') an einen Ausgangspunkt (22) angeschlossen wird, wo die Aktivierungssignale (SE) geliefert werden und von wo sie zu den Bildschirm (1) übertragen werden.

12. Verfahren nach einem der vorangehenden Ansprüche, **dadurch gekennzeichnet, daß,** um den Aktivierungssignalen (SE) eine allgemeine Form von Spannungsstößen zu geben, die durch eine erste und eine zweite Stufe (t+, t-) mit entgegengesetzter Polarität gebildet sind, die abwechselnd aufeinanderfolgen, folgendes erfolgt:
- Zuführung der positiven Spannung (V2), die der Spannung einer ersten Stufe (p+) der Aktivierungssignale (SE) entspricht, zu der Zylinderspule (SL), um die Zunahme in dem Hauptstrom (IL) in einer ersten Flußrichtung (IL1) zu bewirken,
- dann bei einem Zeitpunkt, der dem Ende der ersten Stufe (p+) entspricht eine Beendigung der Zuführung dieser positiven, Spannung (V2) derart, daß einerseits das Ende der Zunahme in dem Hauptstrom (IL) und andererseits eine Änderung (Tn) in der Spannung über der Zylinderspule (SL) erfolgt, erzeugt durch ein Ansprechverhalten einer Oszillatorschaltung (SL-c PAP) aus der Zylinderspule (SL, SL') mit einer durch den Bildschirm (1) bewirkten Gesamtkapazität (c PAP),
- dann Begrenzung der Änderung (Tn) der Spannung auf einen Wert, der der zweiten Stufe (p-) der Aktivierungssignale (SE) entspricht.

13. Verfahren zur Aktivierung nach Anspruch 12, **dadurch gekennzeichnet, daß** dann, wenn die Abnahme in dem Hauptstrom (IL) mit der ersten Flußrichtung (IL1) beendet ist:
- Zuführung der negativen Spannung (V-) entsprechend der Spannung der zweiten Stufe (p-) der Aktivierungssignale (SE) zu der Zylinderspule, so daß der Hauptstrom (IL) in einer zweiten Flußrichtung (IL2) zunimmt,
- dann, in einem Zeitpunkt, der dem Ende der zweiten Stufe (p-) entspricht, Beendigung der Zuführung der negativen Spannung (V-), um einerseits das Ende der Zunahme in dem Hauptstrom (IL) und andererseits eine Änderung (Tp) in der Spannung über der Zylinderspule (SL) zu bewirken, die durch ein Schwingverhalten der Oszillatorschaltung (SL-c PAP) erzeugt wird,
- dann Begrenzung dieser Änderung (Tp) der Spannung auf einen Wert, der der Spannung (V2) der ersten Stufe (p+) entspricht.

14. Verfahren zur Aktivierung nach einem der Ansprüche 11 oder 12 oder 13, **dadurch gekennzeichnet, daß** die positive Spannung (V2) und die negative Spannung (V-) mittels eines ersten bzw. eines zweiten Schaltelementes (S1, S2) an die Zylinderspule (SL, SL') angelegt werden, an deren Anschlußklemmen eine erste bzw. eine zweite sogenannte Begrenzungsdiode (D1, D2) angeschlossen sind, und jede Begrenzungsdiode (D1, D2) derart orientiert ist, daß sie einen sogenannten Begrenzungsstrom (Ib) mit einer Flußrichtung führt, die entgegengesetzt ist zu der des Stroms (1a), der durch das Schaltelement (S1, S2) fließt,. zu dem es gehört.

15. Verfahren zur Aktivierung nach Anspruch 14, **dadurch gekennzeichnet, daß** zur Bildung der positiven Spannung oder der negativen Spannung (V2, V-) eine Spannung verwendet wird, die über einer sogenannten Speicherkapazität entsteht durch einerseits den Fluß des Begrenzungsstroms (Ib) über eine Begrenzungsdiode (D1, D2) und andererseits durch den Fluß des Stroms (1a) über das entsprechende Schaltelement (S1, S2).

16. Verfahren zur Aktivierung nach einem der Ansprüche 2 bis 14, **dadurch gekennzeichnet, daß** die Referenzspannung (V0) dem Erdpotential entspricht.

17. Verfahren zur Aktivierung nach einem der Ansprüche 2 bis 14, **dadurch gekennzeichnet, daß** die Erde dem Potential der negativen Spannung (V-) entspricht.

18. Verfahren zur Aktivierung nach Anspruch 17, **dadurch gekennzeichnet, daß** die positive Spannung (V2) mittels einer Speicherkapazität (cS) gewonnen wird.

19. Verfahren zur Aktivierung nach einem der Ansprüche 2 bis 18, **dadurch gekennzeichnet, daß** die positive und die negative Spannung (V2, V-) derart an die Zylinderspule (SL, SL') angelegt werden, daß die Aktivierungssignale (SE) ein Tastverhältnis gleich 1 annehmen.

20. Verfahren zur Aktivierung nach einem der Ansprüche 2 bis 18, **dadurch gekennzeichnet, daß** die positive und die negative Spannung (V2, V-) derart angelegt werden, daß die Aktivierungssignale (SE) ein von 1 abweichendes Tastverhältnis annehmen.

21. Verfahren zur Aktivierung nach einem der vorangehenden Ansprüche, wobei die Aktivierungssignale (SE) mit einer allgemeinen Form von Rechteckimpulsen ausgebildet sind, die durch zwei Stufen (p+, p-) entgegengesetzter Polarität gebildet sind, **dadurch gekennzeichnet, daß** die Zunahme des Hauptstroms (IL) mit einer derartigen Steigung (V2/L, V-/L) erfolgt, daß diese Zunahme es ermöglicht, einen gewünschten maximalen Intensitätswert (Imax+, Imax-) in einer Zeit zu erreichen, die kürzer ist als die Dauer einer Stufe (p+, p-).

22. Verfahren zur Aktivierung nach einem der vorangehenden Ansprüche, **dadurch gekennzeichnet, daß** während der Intervalle (t0' bis t1) zwischen einer Abnahme und einer darauffolgenden Zunahme des Hauptstroms (IL) letzterer einen Nullwert annimmt.

23. Verfahren zur Aktivierung nach Anspruch 22, **dadurch gekennzeichnet, daß** die Zylinderspule (SL') von dem übrigen Teil der Schaltung über wenigstens eines ihrer Enden während der Zeitintervalle (T1, T2) isoliert ist, in denen der Hauptstrom (IL) einen Nullwert aufweist.

24. Verfahren zur Aktivierung nach einem der vorangehenden Ansprüche, wobei die Aktivierungssignale (SE) mit einer im allgemeinen impulsartigen Form versehen sind, die durch zwei Stufen (p+, p-) entgegengesetzter Polarität gebildet ist, **dadurch gekennzeichnet, daß** die Zunahme des Hauptstroms (IL) mit einer derartigen Steigung (V2/L', V-/L') erfolgt, daß diese Steigung es ermöglicht, einen gewünschten maximalen Intensitätswert (Imax+, Imax-) in einer Zeit zu erlangen, die kleiner ist als die Dauer der Hälfte einer Stufe (p+, p-) der Signale (SE).

25. Verfahren zur Aktivierung nach einem der vorangehenden Ansprüche, **dadurch gekennzeichnet, daß** der Bildschirm (1) ein Plasmabildschirm vom Wechselspannungstyp ist.

26. Bildwiedergabevorrichtung mit Anwendung des Verfahrens nach einem der Ansprüche 1 bis 25 mit:
- einem Wiedergabebildschirm (1), der mehrere Zellen (C1-C16) aufweist und eine Gesamtkapazität (c PAP) darstellt,
- einer Steuereinheit (2a) zur Lieferung der Aktivierungssignale (SE), deren Zuführung zu den Zellen (C1-C16) in zyklischer Weise eine Aktivierung der letzteren erzeugt, was einen Verbrauch eines Entladestroms (ID) durch die aktivierten Zellen (C1-C6) bewirkt, wobei die Steuereinheit (2a) eine Zylinderspule (SL, SL') enthält, die mit den Umschaltmitteln (S1, S2, D1, D2) und mit wenigstens einer Spannungsquelle (21) zusammenarbeitet, **dadurch gekennzeichnet, daß** die Steuermittel (2a) an den Anschlußklemmen der Zylinderspule (SL, SL') Signale erzeugen, die zur Bildung der Aktivierungssignale (SE) dienen und in der Zylinderspule (SL, SL') einen zunehmenden und abnehmenden Hauptstrom (IL) bilden, der im Zeitpunkt seiner Abnahme zur Bildung des durch die aktivierten Zellen verbrauchten Entladestroms (ID) dient.

27. Wiedergabevorrichtung nach Anspruch 26, **dadurch gekennzeichnet, daß** die Umschaltmittel (S1, S2, D1, D2) ein erstes Schaltelement (S1) enthalten, das mit einer Taktschaltung (H1) zusammenarbeitet, um der Zylinderspule (SL,SL') eine relativ zu einer Referenzspannung (V0) positive Spannung (V2) zuzuführen, die der Spannung einer positiven Stufe (p+) der Aktivierungssignale (SE) entspricht.

28. Wiedergabevorrichtung nach Anspruch 27, **dadurch gekennzeichnet, daß** die Zuführung der positiven Spannung (V2) die Zunahme des Hauptstroms (IL) mit einer ersten Flußrichtung (IL1) bewirkt.

29. Wiedergabevorrichtung nach einem der Ansprüche 27 bis 28, **dadurch gekennzeichnet, daß** die Steuereinheit (2a) eine Abschneideschaltung (D2) enthält, die bei dem Wert der Spannung (V-) einer negativen Stufe (p-) der Aktivierungssignale (SE) einen Spannungsübergang (Tn, Tp) an den Anschlußklemmen der Zylinderspule (SL, SL') nach der Entfernung der Zuführung der letzteren der positiven Spannung (V2) begrenzt.

30. Wiedergabevorrichtung nach einem der Ansprüche 27 bis 29, **dadurch gekennzeichnet, daß** ein zweites Schaltelement (S2) mit der Taktschaltung (H1) zusammenarbeitet, um der Zylinderspule (SL, SL') relativ zu einer Referenzspannung (Vo) eine negative Spannung (V-) zuzuführen, die der Spannung einer negativen Stufe (p-) der Aktivierungssignale (SE) entspricht.

31. Wiedergabevorrichtung nach Anspruch 30, **dadurch gekennzeichnet, daß** die Zuführung der negativen Spannung (V-) die Zunahme des Hauptstroms (IL) in einer zweiten Flußrichtung (IL2) bewirkt.

32. Wiedergabevorrichtung nach Anspruch 31, **dadurch gekennzeichnet, daß** die Steuereinheit (2) eine zweite Abschneideschaltung (V2, D1) enthält, die bei dem Wert der- Spannung (V2) der positiven Stufe (p+) einen Spannungsübergang (Tp) über den Zylinderspulen (SL, SL') begrenzt, der aus der Beseitigung der Zuführung der negativen Spannung (V-) zu der Zylinderspule (SL, SL') resultiert.

33. Wiedergabevorrichtung nach einem der Ansprüche 30 bis 32, **dadurch gekennzeichnet, daß** die Zuführung der positiven oder negativen Spannung (V2, V-) zu der Zylinderspule (L, L') unterdrückt wird, wenn der Hauptstrom (IL) im wesentlichen einen gewünschten maximalen Intensitätswert (Imax+, Imax-) erreicht.

34. Wiedergabevorrichtung nach Anspruch 33, **dadurch gekennzeichnet, daß** der Wert der maximalen Intensität (Imax+, Imax-) gleich oder größer als der Wert des Entladestroms (ID) ist.

35. Wiedergabevorrichtung nach einem der Ansprüche 30 bis 35, **dadurch gekennzeichnet, daß** die Zunahme des Hauptstroms (IL) mit einer derartigen Steigung (V2/L, V/L) erfolgt, daß der Hauptstrom (IL) einen gewünschten maximalen Intensitätswert (Imax+, Imax-) in einer Zeit erreicht, die im wesentlichen gleich der Hälfte der Dauer einer der Stufen (p+, p-) ist, die die Aktivierungssignale (SE) bilden.

36. Wiedergabevorrichtung nach einem der Ansprüche 26 bis 35, **dadurch gekennzeichnet, daß** sie Mittel (SL', S3, S4, D3, D4) zur Aufrechterhaltung des Hauptstroms (IL) bei einem Nullwert während der Zeitintervalle zwischen einer Abnahme und einer darauffolgenden Zunahme des Hauptstroms (IL) enthält.

37. Wiedergabevorrichtung nach Anspruch 36, **dadurch gekennzeichnet, daß** die Zunahme des Hauptstroms (IL) mit einer derartigen Steigung (V2/L, V-/L'), daß der Hauptstrom (IL) einen gewünschten maximalen Intensitätswert (Imax+, Imax-) in einer Zeit erreicht, die kleiner ist als die Hälfte der Dauer einer der Stufen (p+, p-), die die Aktivierungssignale (SE) bilden.

38. Wiedergabevorrichtung nach einem der Ansprüche 36 oder 37, **dadurch gekennzeichnet, daß** die Steuereinheit (2a) außerdem Schaltelemente (S3, S4, D3, D4) enthält, die es ermöglichen, die Ausbildung des Hauptstroms (IL) zu verhindern.

39. Wiedergabevorrichtung nach Anspruch 30, **dadurch gekennzeichnet, daß** sie eine sogenannte Speicherkapazität (cS) enthält, die entweder mit dem ersten Schaltelement (S1), an dessen Anschlußklemmen eine erste Abschneidediode (D1) angeschlossen ist, oder mit dem zweiten Schaltelement (S2), an deren Anschlußklemmen eine zweite Abschneidediode (D2) angeschlossen ist, zusammenarbeitet, um entweder die positive Spannung (V2) oder die negative Spannung (V-) zu erzeugen.

40. Wiedergabevorrichtung nach einem der vorangehenden Ansprüche, **dadurch gekennzeichnet, daß** die Referenzspannung (Vo) das Erdpotential ist.

41. Wiedergabevorrichtung nach einem der Ansprüche 30 bis 39, **dadurch gekennzeichnet, daß** die Erde dem Potential der negativen Spannung (V-) entspricht.

42. Wiedergabevorrichtung nach einem der Ansprüche 26 bis 41, **dadurch gekennzeichnet, daß** der Bildschirm (1) der Schirm eines Plasmaschirms vom Wechselspannungstyp ist.

## Claims

1. Process for activating the cells (C1-C16) of an image display screen (1), consisting in cyclically producing activation signals (SE) and in applying them to the cells (C1-C16), the signals having a period (P) during which they engender at least one phase of activation of the cells (C1-C16), the activation of the cells determining a consumption of a current (ID) of discharge through the activated cells, a solenoid (S2,S2') cooperating in producing the activation signals (SE), the process being **characterized in that** in order to produce the activation signals (SE), it consists in tapping off at the terminals of a solenoid (SL, SL'), signals resulting from the application of at least one voltage (V2) to the solenoid (SL, SL'), and **in that** it consists in causing a main current (IL) to increase and decrease in the solenoid (SL, SL'), of which current at least a part, in the course of the decreasing of .the said main current, constitutes the discharge current (ID) consumed by the cells (C1-C16).

2. Activation process according to Claim 1, **characterized in that** it consists in tapping off, at the terminals of the solenoid (SL, SL'), signals resulting from the successive applications of a positive voltage (V2) and of a negative voltage (V-1) with respect to a reference potential (V0) to which the solenoid (SL, SL') is linked.

3. Activation process according to one of the preceding claims, **characterized in that** it consists in causing the main current (IL) to increase up to a maximum intensity value (Imax+, Imax-) at least equal to the maximum intensity of the discharge current (ID).

4. Activation process according to one of the preceding claims, **characterized in that** it consists in establishing the main current (IL) in such a way that the decrease in the latter starts before or at the same time as a phase of activation of the cells (C1 to C16).

5. Activation process according to one of the preceding claims, **characterized in that** the main current (IL) is established cyclically with a period (P') equal to a period (P) of the activation signals (SE).

6. Activation process according to one of the preceding claims, **characterized in that** in a period (P') of the main current (IL), it consists in causing the said main current to increase up to a maximum intensity value (Imax+, Imax-) and then to decrease, a first time with a first direction of flow (IL1), and a second time with a second direction of flow (IL2) which is opposite to the first.

7. Activation process according to one of the preceding claims, **characterized in that** before each increase, the main current (IL) passes through a zero value.

8. Activation process according to one of the preceding claims, **characterized in that** it consists in establishing the main current (IL) in such a way on the one hand, that each decrease in the latter corresponds to a phase of activation of the cells (C1 to C16), and. possesses the same direction of flow (IL1, IL2) of the. current as the direction of flow (ID1, ID2) of the corresponding discharge current (ID), and on the other hand, that each decrease in the main current (IL) starts before or at the same time as the corresponding activation phase.

9. Activation process according to one of the preceding claims, **characterized in that** it consists in imparting a zero value to the main current (IL) during a time interval (t2'-t3') lying between the end of a decrease and the start of the next increase.

10. Activation process according to one of the preceding claims, **characterized in that** in order to cause the main current (IL) to increase it consists in applying a voltage (V2, V-) to the solenoid (SL, SL'), and then in removing the application of this voltage in order to cause the main current to decrease.

11. Process according to one of Claims 2 to 10, **characterized in that** it consists in linking a first end of the solenoid (SL, SL') to the reference potential (Vo), and in linking the second end of the solenoid (SL, SL') to an output point (22) where the activation signals (SE) are delivered and from where they are transmitted to the display screen (1).

12. Process according to one of the preceding claims, **characterized in that** in order to impart to the activation signals (SE) a general shape of strobes defined by a first and a second plateau (p+, p-) of opposite polarities following one another alternately, it consists:
- in applying the positive voltage (V2) corresponding to the potential of a first plateau (p+) of the said activation signals (SE) to the solenoid (SL) so as to effect the increase in the main current (IL) in a first direction of flow (IL1),
- then, at an instant which corresponds to the end of the said first plateau (p+), in ceasing to apply this positive voltage (V2) in such a way as to bring about, on the one hand, the end of the increase in the main current (IL), and, on the other hand, to bring about a variation (Tn) in the voltage across the solenoid (SL) engendered by an oscillatory type response of an oscillating circuit (SL- c PAP) consisting of the solenoid (SL, SL') associated with a so-called global capacitance (c PAP) exhibited by the screen (1),
- then in limiting the said variation (Tn) in voltage to a value corresponding to the potential of the second plateau (p-) of the activation signals (SE).

13. Activation process according to the preceding claim, **characterized in that** it consists, when the decrease in the main current (IL) having the first direction of flow (IL1) is completed:
- in applying the negative voltage (V-) corresponding to the potential of the second plateau (p-) of the activation signals (SE) to the solenoid so as to cause the main current (IL) to increase in a second direction of flow (IL2),
- then, at an instant which corresponds to the end of the second plateau (p-), in ceasing to apply the negative voltage (V-) so as to bring about, on the one hand, the end of the increase in the main current (IL), and to bring about, on the other hand, a variation (Tp) in the voltage across the solenoid (SL), engendered by an oscillatory response of the oscillating circuit (SL
- c PAP),
- then in limiting this variation (Tp) in voltage to a value corresponding to the potential (V2) of the first plateau (p+).

14. Activation process according to one of Claims 11 or 12 or 13, **characterized in .that** it consists in applying the positive voltage (V2) and the negative voltage (V-) to the solenoid (SL, SL') with the aid respectively of a first and a second switching element (S1, S2), to whose terminals are respectively connected a first and a second so-called clipping diode (D1, D2), each clipping diode (D1, D2) being oriented in such a way as to conduct a so-called clipping current (Ib) having a direction of flow which is the reverse of that of the current (Ia) which passes through the switching element (S1, S2) to which it corresponds.

15. Activation process according to Claim 14, **characterized in that** in order to constitute the positive voltage or the negative voltage (V2, V-), it consists in using a voltage developed across a so-called storage capacitance by, on the one hand the flow of the clipping current (Ib) through a clipping diode (D1, D2), and on the other hand by the flow of the current (Ia) through the corresponding switching element (S1, S2).

16. Activation process according to one of Claims 2 to 14, **characterized in that** the reference potential (Vo) corresponds to the potential of earth.

17. Activation process according to one of Claims 2 to 14, **characterized in that** the earth corresponds to the potential of the negative voltage (V-).

18. Activation process according to claim 17, **characterized in that** the positive voltage (V2) is obtained with the aid of a storage capacitance (cS).

19. Activation process according to one of Claims 2 to 18, **characterized in that** it consists in applying the positive and negative voltages (V2, V-) to the solenoid (SL, SL') in such a way as to impart a duty ratio equal to 1 to the activation signals (SE).

20. Activation process according to one of Claims 2 to 18, **characterized in that** it consists in applying the positive and negative voltages (V2, V-) in such a way as to impart a duty ratio different from 1 to the activation signals (SE).

21. Activation process according to one of the preceding claims, the activation signals (SE) being effected with a general shape of strobes defined by two plateaux (p+, p-) of: opposite polarities, the process is **characterized in that** the increase in the main current (IL) is effected with a slope (V2/L, V-/L) such that this increase makes it possible to attain a desired maximum intensity value (Imax+, Imax-) in a time less than the duration of a plateau (p+, p-).

22. Activation process according to one of the preceding claims, **characterized in that**, during time intervals (to' to t1) lying between a decrease and an increase which follow the main current (IL), it consists in imparting a zero value to the latter.

23. Activation process according to the preceding claim, **characterized in that** it consists in isolating the solenoid (SL') from the remainder of the circuit via at least one of its ends during the time intervals (T1, T2) in which the main current (IL) has a zero value.

24. Activation process according to one of the preceding claims, the activation signals (SE) being effected with a general shape of strobes defined by two plateaux (p+, p-) of opposite polarities, the process is **characterized in that** the increase in the main current (IL) is effected with a slope (V2/L', V-/L') such that this increase makes it possible to attain a desired maximum intensity value (Imax+, Imax-) in a time less than the duration of half a plateau (p+, p-) of the signals (SE).

25. Activation process according to one of the preceding claims, **characterized in that** the display screen (1) is the screen of an ac-type plasma panel.

26. Image display device implementing the process according to one of Claims 1 to 25, comprising :
- a screen (1) having a plurality of cells (C1-C16) and exhibiting a global capacitance (c PAP),
- a control device (2a) delivering activation signals (SE) whose application to the cells (C1-C16) produces, cyclically, an activation thereof, the activation of the cells (C1-C16) engendering the consumption of a current (ID) discharge through the activated cell, the control device (2) comprising a solenoid (SL, SL') cooperating with switching means (S1, S2, D1, D2) and at least one voltage source (21), **characterized in that** the control means (2a) produces signals constituting activation signals (SE) at the ends of the solenoid (SL,SL') and serves to increase and decrease in the solenoid (SL,SL') a main current (IC) which, at some time in its decrease, serves to constitute the discharge current (ID), for the activated cells.

27. Display device according to Claim 26, **characterized in that** the switching means (S1, S2, D1, D2) comprise a first switching element (S1) cooperating with a clock circuit (H1) so as to apply a positive voltage (V2) corresponding to the potential of a so-called positive plateau (p+) of the activation signals (SE) to the solenoid (SL, SL'), with respect to a reference voltage (Vo).

28. Display device according to Claim 27, **characterized in that** applying the positive voltage (V2) brings about the increase in the main current (IL) with a first direction of flow (IL1).

29. Display device according to one of Claims 27 to 28, **characterized in that** the control device (2a) comprises a clipping circuit (D2) which limits, to the value of the potential (V-) of a negative plateau (p-) of the activation signals (SE), a voltage transition (Tn, Tp) developed across the solenoid (SL, SL') following the removal of the application to the latter of the positive voltage (V2).

30. Display device according to one of Claims 27 to 29, **characterized in that** a second switching element (S2) cooperates with the clock circuit (H1) so as to apply a negative voltage (V-) corresponding to the potential of a negative plateau (p-) of the activation signals (SE) to the solenoid (SL, SL'), with respect to the reference voltage (Vo).

31. Display device according to claim 30, **characterized in that** applying the negative voltage (V-) brings about the increase in the main current (IL) with a second direction of flow (IL2).

32. Display device according to claim 31, **characterized in that** the control device (2) comprises a second clipping circuit (V2, D1) which limits, to the value of the potential (V2) of the positive plateau (p+), a voltage transition (Tp) across the solenoids (SL, SL') resulting from the removal of the application to the solenoid (SL, SL') of the negative voltage (V-).

33. Display device according to one of Claims 30 to 32, **characterized in that** the application of the positive or negative voltage (V2, V-) to the solenoid (L, L') is removed when the main current (IL) attains substantially a desired maximum intensity value (Imax+, Imax-).

34. Display device according to claim 33, **characterized in that** the maximum intensity value (Imax+, Imax-) is equal to or greater than that of the discharge current (ID).

35. Display device according to one of Claims 30 to 35, **characterized in that** the increase in the main current (IL) is carried out with a slope (V2/L, V/L) such that the main current (IL) attains a desired maximum intensity value (Imax+, Imax-) in a time substantially equal to half the duration of one of the plateaux (p+, p-) forming the activation signals (SE).

36. Display device according to one of Claims 26 to 35, **characterized in that** it comprises means (SL', S3, S4, D3, D4) for maintaining the main current (IL) at a zero value during time intervals lying between a decrease and an increase which follow the main current (IL).

37. Display device according to claim 36, **characterized in that** the increase in the main current (IL) is carried out with a slope (V2/L', V-/L') such that the main current (IL) attains a desired maximum intensity value (Imax+, Imax-) in a time less than half the duration of one of the plateaux (p+, p-) forming the activation signals (SE).

38. Display device according to one of Claims 36 or 37, **characterized in that** the control device (2a) furthermore comprises switching elements (S3, S4, D3, D4) making it possible to prevent the establishment of the main current (IL).

39. Display device according to Claim 30, **characterized in that** it comprises a so-called storage capacitance (cS) cooperating either with the first switching element (S1) to the ends of which is connected a clipping diode (D1), or with the second switching element (S2), the ends of which is connected the second clipping diode (D2), so as to produce either the positive voltage (V2) or the negative voltage (V-).

40. Display device according to one of the preceding claims, **characterized in that** the reference potential (Vo) is the potential of earth.

41. Display device according to one of Claims 30 to 39, **characterized in that** the earth corresponds to the potential of the negative voltage (V-).

42. Display device according to one of Claims 26 to 41, **characterized in that** the screen (1) is the screen of an ac-type plasma panel.
